# FASCICULE DE BREVET EUROPEEN

(11) **EP 1 274 109 B1**
(45) Date de publication et mention de la délivrance du brevet: **26.03.2008**
(21) Numéro de dépôt: 02077776.9
(22) Date de dépôt: 03.07.2002
(51) Int. Cl.: H01H 71/56, H01H 71/04

(54) **Disjoncteur et son mécanisme de commande**
Betätigungsmechanismus für einen Lastschalter
Circuit breaker and it's opperating mechanism

(30) Priorité: 06.07.2001 FR 0109054
(43) Date de publication de la demande: 08.01.2003
(73) Titulaire: SCHNEIDER ELECTRIC INDUSTRIES SAS, 92500 Rueil-Malmaison (FR)
(72) Inventeur: Larcher, Patrick, 21121 Ahuy (FR); Crotto, Ludovic, 21490 Norges la Ville (FR); Sinthomez, Daniel, 21491 Pont de Pagny (FR)

(56) Documents cités:
- EP-A- 0 156 692
- EP-A- 0 956 576
- FR-A- 2 671 907
- FR-A- 2 685 976
- US-A- 5 296 664
- US-A- 6 031 438

## Description

La présente invention concerne un disjoncteur électromécanique comprenant un boîtier et un mécanisme de commande doté d'un mécanisme de déclenchement apte à ouvrir des contacts polaires en réponse à la mise en oeuvre d'un organe déclencheur, notamment magnétothermique, suite à un défaut électrique, et doté d'un bouton rotatif coopérant avec le mécanisme de déclenchement et destiné à ouvrir et fermer les contacts de manière volontaire.

Le document FR 2 671 907 montre un tel disjoncteur, dans lequel un bouton rotatif capable de prendre une position "marche" et une position "arrêt" présente une couronne dentée coopérant avec un secteur denté de renvoi qui permet une coopération biunivoque avec le mécanisme de déclenchement.

Dans de nombreux disjoncteurs, il est souhaitable que le bouton rotatif soit placé, en réponse à un déclenchement sur défaut, dans une position de déclenchement distincte des positions marche et arrêt, et reste maintenu dans cette position pour donner à l'opérateur une indication fiable.

Divers dispositifs connus assurent un maintien du bouton rotatif de commande d'un disjoncteur dans une position de déclenchement intermédiaire entre les positions marche et arrêt. Ainsi le document EP 956 576 prévoit une barrette élastique intégrée au mécanisme de déclenchement et permettant de retenir un levier-becquet propre au mécanisme. C'est aussi le cas du document FR 2 685 976 qui décrit un dispositif à aimant permanent également intégré au mécanisme de déclenchement et assurant le maintien du bouton en position de déclenchement.

Les pièces de ce mécanisme sont en général montées dans un sous-ensemble plat entre deux flasques. Il apparaît souhaitable de ne pas accroître l'encombrement de ce sous-ensemble plat et donc de soustraire la fonction d'arrêt du bouton en position intermédiaire au mécanisme de déclenchement. Ainsi dans le document US 5 296 664 est décrit un mécanisme de disjoncteur muni d'une pièce d'arrêt qui est fixée au boîtier et au mécanisme de déclenchement et qui, au moyen d'un bras élastique, bloque un pion solidaire du bouton dans la position intermédiaire déclenchée. Le dispositif étant en partie monté dans le mécanisme de déclenchement, il ne peut pas être considéré comme indépendant de celui-ci.

Le document FR 2 815 166 décrit un disjoncteur doté d'un levier rigide sollicité par un ressort pour coopérer avec un pion solidaire du bouton rotatif. Le dispositif propre à un tel disjoncteur a alors un autre but, à savoir engendrer une fermeture rapide des contacts du disjoncteur par introduction d'un pic d'effort lors du mouvement de fermeture.

Les dispositifs connus visant à arrêter le bouton rotatif en position intermédiaire impliquent le recours à des pièces encombrantes et/ou complexes.

L'invention a pour but de rendre peu encombrantes et de simplifier les dispositions prises dans un mécanisme de disjoncteur du type brièvement décrit, pour permettre au bouton de commande de prendre une position de déclenchement intermédiaire entre sa position marche et sa position arrêt.

Selon l'invention, le dispositif de retenue du bouton rotatif en position de déclenchement comporte un ressort de torsion associé au boîtier du disjoncteur, en étant indépendant du mécanisme de déclenchement et extérieur à celui-ci. Le mécanisme de déclenchement est ainsi débarrassé de la fonction d'arrêt du bouton en position de déclenchement intermédiaire. Le terme "boîtier" désigne une partie principale de ce boîtier ou une partie rapportée à l'avant de celui-ci, telle qu'un capot.

De préférence, un élément rotatif muni d'un doigt de butée est associé au bouton, et le ressort de torsion est disposé sur une partie fixe du boîtier du disjoncteur, en présentant une branche de retenue. Le doigt de butée coopère avec la branche de retenue pour la franchir quand le bouton passe de la position arrêt à la position marche, et pour être arrêté par elle quand le mécanisme de déclenchement passe de l'état marche à l'état déclenché.

Dans un mode de réalisation particulièrement simple, le ressort de torsion est monté oscillant autour de son axe, et présente une branche d'appui applicable contre deux butées du boîtier. L'attaque de la branche de retenue par le doigt de butée s'effectue alors dans une position angulaire différente selon le sens de déplacement du bouton, grâce au débattement permis par l'oscillation du ressort entre les deux butées. Il en résulte une plus grande facilité de manoeuvre du bouton.

Lorsque le boîtier du disjoncteur présente une partie centrale ou arrière et un capot coiffant cette partie, le capot peut avantageusement présenter une paroi avant derrière laquelle sont avantageusement formés ou disposés le palier du ressort et les butées de sa branche d'appui.

La description va être faite ci-après d'un mode de réalisation non limitatif de l'invention, en regard des dessins annexés.

La figure 1 représente en perspective schématique un disjoncteur conforme à l'invention.
La figure 2 illustre le disjoncteur par une vue latérale schématique.
La figure 3 représente de face divers éléments du disjoncteur et le bouton de commande en position "arrêt".
Les figures 4 à 6 montrent le bouton de commande dans diverses positions, à savoir respectivement une position transitoire au cours du mouvement arrêt-marche, la position "marche" et la position "déclenché".

Le disjoncteur comprend (voir figure 1) un boîtier isolant 10 comprenant une partie arrière 10a et une partie avant 10b, telle qu'un capot, assemblée à la partie arrière. Sur une paroi avant 10c de la partie avant du capot est disposé un bouton de commande B pivotant autour d'un axe X1. Le bouton B peut occuper trois positions stables , à savoir une position arrêt marquée "0", une position marche marquée "1" et une position intermédiaire de déclenchement marquée "trip".

Dans le boîtier 10 du disjoncteur sont logés (voir figure 2) des ponts de contact mobiles 11 qui coopèrent avec des contacts fixes 12 pour ouvrir et fermer des chemins polaires 13 reliés à des bornes de connexion amont 14 et aval 15. Un mécanisme de déclenchement 20 est logé dans le boîtier 10 de manière à actionner des poussoirs polaires 16 propres à commander le déplacement des ponts de contact. Le bouton B est lié en rotation à un élément rotatif d'axe X1 tel qu'un secteur de couronne dentée 17. Selon les cas, l'élément rotatif 17 est distinct du bouton ou confondu avec celui-ci.

Le secteur de couronne 17 est doté d'un doigt en saillie radiale 18 présentant d'un côté un flanc relativement raide et de l'autre côté une pente 18a. Le secteur 17 engrène avec un secteur denté 21 d'axe Y perpendiculaire à celui X1 du bouton, le secteur 21 étant lié à un système de leviers 22 du mécanisme de déclenchement 20. Des déclencheurs magnétiques et/ou thermiques 19 agissent sur le système de leviers 22 pour provoquer en cas de défaut électrique, notamment de surintensité, la commutation du système 22 et par là l'ouverture des contacts. Le mécanisme de déclenchement 20 comprend deux joues de montage 23 qui s'étendent dans des plans perpendiculaires à l'axe Y et qui déterminent entre elles un compartiment relativement plat 20a ; le compartiment 20a loge le système de leviers 22 ainsi qu'un ressort déclencheur 24 fournissant l'énergie de déplacement nécessaire à un organe d'actionnement 25 qui coopère avec les poussoirs polaires 16. Au bouton B est associé un faible ressort 26 - par exemple du genre spiral - servant à rappeler le bouton à la position arrêt.

Un dispositif de retenue à seuil d'effort, apte à maintenir le bouton B dans sa position intermédiaire de déclenchement, est associé au boîtier du disjoncteur, particulièrement à la paroi avant 10c de son capot 10b. Ce dispositif est situé selon l'invention à l'extérieur du compartiment 20a du mécanisme de déclenchement 20.

Le dispositif de retenue à seuil d'effort comprend un ressort de torsion 30 d'axe X2 parallèle à l'axe X1 du bouton. Le ressort de torsion 30 comprend deux branches d'extrémité 31,32 et il est monté flottant, c'est-à-dire angulairement déplaçable de façon à pivoter en bloc de manière limitée autour de l'axe X2, sur un palier 33 en saillie à l'intérieur de la paroi 10c. La branche 31 est une branche de retenue oblique capable de fléchir angulairement et destinée à coopérer avec le doigt radial 18 de la couronne dentée 17. La branche 32 du ressort est une branche d'appui qui peut s'appliquer en sens horaire (sens de déplacement du bouton de "arrêt" vers "marche") contre une butée 34 et en sens antihoraire contre une butée 35. Les butées 34 et 35 sont décalées angulairement et prévues en tant qu'éléments de la paroi avant 10c ou d'un rebord de cette paroi.

Vu de l'élément rotatif portant le doigt 18, le couple dû au ressort 30 est supérieur à celui dû au ressort de rappel 26 du bouton, mais inférieur à celui dû à la somme des efforts produits par le ressort de déclenchement 24 et le ressort de rappel 26.

Le fonctionnement du dispositif de retenue du bouton va à présent être décrit en regard des figures 3 à 6, qui montrent respectivement la situation de diverses pièces à l'état arrêt, dans un état intermédiaire entre l'état arrêt et l'état marche, à l'état marche et à l'état déclenché.

Pour passer de l'état arrêt indiqué figure 3 à l'état marche indiqué figure 5, l'opérateur fait tourner le bouton B en sens horaire. Celui-ci entraîne donc en sens horaire la couronne dentée 17 qui fait pivoter le secteur denté 21, lequel agit sur le système de leviers 22 pour fermer les contacts. D'autre part, le doigt 18 lié au bouton B vient s'appliquer sur la branche 31 du ressort (figure 4) et entraîne cette branche, du fait que le ressort est monté flottant, jusqu'à ce que la branche d'appui 32 vienne s'appliquer contre la butée 35. On observera que la pente 18a du doigt 18 est située sur son côté facilitant le mouvement arrêt-marche ; la poursuite de la rotation du bouton fait donc que le doigt 18 glisse aisément par sa pente 18a sur la branche oblique 31 qui s'efface, puis le doigt 18 dépasse la branche 31. Les pièces sont alors dans l'état "marche" indiqué figure 5.

Lorsqu'une surintensité est constatée par un déclencheur 19, celui-ci actionne le système 22 qui ouvre les contacts et fait pivoter le secteur denté 21, celui-ci entraînant la couronne dentée 17 en sens antihoraire jusqu'à l'application du flanc raide du doigt 18 sur la branche de retenue 31. Un pivotement du ressort 30 a lieu, sous l'effet des ressorts de déclenchement 24 et de rappel 26, jusqu'à application de l'extrémité de la branche 32 du ressort 30 contre la butée 34 - face interne de la paroi 10c - (voir figure 6). Les efforts des ressorts 24, 26 et 30 et les bras de levier sont déterminés pour que le couple résultant sur le doigt 18 le maintienne appliqué sur la branche 31 sans franchissement de celle-ci.

Lors d'une opération manuelle de réarmement, l'opérateur fait tourner en sens antihoraire le bouton B pour réarmer le mécanisme, de la position de la figure 6 vers une position non indiquée, située un peu au-delà de la position arrêt de la figure 3. Au début de cette opération (à partir de la position de la figure 6), l'opérateur imprime au bouton un effort suffisant pour que le doigt 18 franchisse la branche 31, celle-ci défléchissant avant de revenir à la position de la figure 3. On notera que la branche de retenue 31 est sollicitée par le doigt 18 dans une position angulaire différente dans le sens arrêt-marche et dans la position de déclenchement, pour faciliter la manoeuvre.

Le doigt 18 et/ou la branche 31 du ressort présente une pente facilitant le franchissement de l'extrémité de la branche par le doigt 18 quand le bouton B est amené de la position arrêt à la position marche. On a ainsi représenté sur la figure 4 la pente 18a déjà décrite et prévue sur le bord d'attaque du doigt 18.

## Revendications

1. Disjoncteur doté d'un boîtier (10) et d'un mécanisme de commande (20), le mécanisme comprenant
- un organe déclencheur sensible à un défaut électrique,
- un mécanisme de déclenchement (22) apte à ouvrir les contacts en réponse à la mise en oeuvre de l'organe déclencheur,
- un bouton rotatif (B) destiné à ouvrir et fermer les contacts par une action manuelle, en prenant respectivement une position d'ouverture et une position de fermeture, la mise en oeuvre du mécanisme de déclenchement plaçant le bouton rotatif dans une position de déclenchement intermédiaire entre ses positions d'ouverture et de fermeture,
- un dispositif de retenue du bouton rotatif (B) en position de déclenchement, ***caractérisé par le fait que*** le dispositif de retenue du bouton rotatif (B) en position de déclenchement comporte un ressort de torsion (30) associé au boîtier (10) du disjoncteur, ce dispositif de retenue étant indépendant du mécanisme de déclenchement (22) et extérieur à celui-ci.

2. Disjoncteur selon la revendication 1, **caractérisé par le fait que** le dispositif de retenue comprend un élément rotatif (17) associé au bouton (B) et muni d'un doigt de butée (18), et que le ressort de torsion (30) a une branche de retenue oblique -(31) disposé sur une partie fixe du boîtier du disjoncteur,et **par le fait que** le doigt de butée (18) coopère avec la branche de retenue (31) pour la franchir quand le bouton passe de la position arrêt à la position marche, et pour être arrêté par cette branche quand le mécanisme de déclenchement (20) passe de l'état marche à l'état déclenché.

3. Disjoncteur selon la revendication 2, dans lequel le mécanisme de déclenchement comprend un ressort de déclenchement (24), **caractérisé par le fait qu'**un ressort (26) de rappel à la position arrêt est associé au bouton (B) et que, vu de l'élément rotatif portant le doigt de butée (18), le couple dû à l'organe élastique (30) est supérieur au couple dû au ressort de rappel, mais inférieur à la somme des couples dus aux ressorts de déclenchement (24) et de rappel (26).

4. Disjoncteur selon la revendication 2, **caractérisé par le fait que** la branche de retenue (31) du ressort de torsion est sollicitable par le doigt de butée (18) dans une position angulaire de la branche qui diffère dans le sens arrêt-marche et dans la position de déclenchement.

5. Disjoncteur selon la revendication 4, **caractérisé par le fait que** le ressort de torsion (30) est monté oscillant sur un palier (33) d'un capot (10b) du boîtier du disjoncteur, et présente une branche d'appui (32) applicable contre deux butées fixes (34,35) dans l'un et respectivement dans l'autre sens d'oscillation, le palier du ressort et les butées de sa branche d'appui étant formés ou disposés derrière la paroi (10c) du capot.

6. Disjoncteur selon la revendication 4, **caractérisé par le fait que** le doigt de butée (18) présente dans le sens arrêt-marche une rampe (18a) facilitant l'attaque de la branche de retenue (31).

## Claims

1. Circuit breaker equipped with a casing (10) and with a control mechanism (20), the mechanism comprising
- a tripping unit which is sensitive to an electrical fault,
- a trip mechanism (22) which is capable of opening the contacts in response to implementation of the tripping unit,
- a rotary knob (B) intended to open and close the contacts by a manual action, while assuming an open position and a closed position respectively, implementation of the trip mechanism placing the rotary knob in an intermediate trip position between its open and closed positions,
- a device for holding the rotary knob (B) in the trip position, **characterized by** the fact that the device for holding the rotary knob (B) in the trip position comprises a torsion spring (30) associated with the casing (10) of the circuit breaker, this holding device being independent of the trip mechanism (22) and external thereto.

2. Circuit breaker according to Claim 1, **characterized by** the fact that the holding device comprises a rotary element (17) associated with the knob (B) and provided with a stop finger (18) and that the torsion spring (30) has an oblique holding arm (31) disposed over a fixed portion of the casing of the circuit breaker, and by the fact that the stop finger (18) cooperates with the holding arm (31) in order to cross it when the knob passes from the off position to the on position and to be stopped by this arm when the trip mechanism (20) passes from the on state to the tripped state.

3. Circuit breaker according to Claim 2, wherein the trip mechanism comprises a trip spring (24), **characterized by** the fact that a spring (26) for returning to the off position is associated with the knob (B) and that, in view of the fact that the rotary element carries the stop finger (18), the torque due to the resilient unit (30) is greater than the torque due to the return spring but less than the sum of the torques due to the trip spring (24) and the return spring (26).

4. Circuit breaker according to Claim 2, **characterized by** the fact that the holding arm (31) of the torsion spring can be urged by the stop finger (18) into an angular position of the arm that differs in the off-on direction and in the trip position.

5. Circuit breaker according to Claim 4, **characterized by** the fact that the torsion spring (30) is mounted so as to oscillate on a bearing (33) of a cover (10b) of the casing of the circuit breaker and has a support arm (32) which can be applied against two fixed stops (34, 35) in one direction of oscillation and in the other direction of oscillation respectively, the bearing of the spring and the stops of the support arm being formed or disposed behind the wall (10c) of the cover.

6. Circuit breaker according to Claim 4, **characterized by** the fact that the stop finger (18) has, in the off-on direction, a ramp (18a) facilitating engagement of the holding arm (31).

## Patentansprüche

1. Schutzschalter, der mit einem Gehäuse (10) und mit einem Steuermechanismus (20) versehen ist, wobei der Mechanismus enthält:
- ein Auslöseorgan, das auf einen elektrischen Fehler anspricht,
- einen Auslösemechanismus (22), der geeignet ist, in Reaktion auf die Betätigung des Auslöseorgans die Kontakte zu öffnen,
- einen Drehknopf (B), der dazu bestimmt ist, die Kontakte durch eine manuelle Einwirkung zu öffnen und zu schließen, indem er eine Stellung für Öffnen und eine Stellung für Schließen einnimmt, wobei die Betätigung des Auslösemechanismus den Drehknopf in eine Zwischen-Auslösestellung zwischen seinen Stellungen für Öffnen und Schließen versetzt,
- eine Vorrichtung zum Halten des Drehknopfes (B) in der Auslösestellung,
***dadurch gekennzeichnet, dass*** die Vorrichtung zum Halten des Drehknopfes (B) in der Auslösestellung eine Drehfeder (30) umfasst, die dem Gehäuse (10) des Schutzschalters zugeordnet ist, wobei diese Haltevorrichtung von dem Auslösemechanismus (22) unabhängig ist und sich außerhalb von diesem befindet.

2. Schutzschalter nach Anspruch 1, **dadurch gekennzeichnet, dass** die Haltevorrichtung ein Drehelement (17) enthält, das dem Knopf (B) zugeordnet und mit einem Anschlagzapfen (18) versehen ist, dass die Drehfeder (30) einen schrägen Halteschenkel (31) besitzt, der an einem festen Abschnitt des Gehäuses des Schutzschalters angeordnet ist, und dass der Anschlagzapfen (18) so mit dem Halteschenkel (31) zusammenwirkt, dass er diesen überwindet, wenn der Knopf von der Aus-Stellung zu der Ein-Stellung übergeht, und dass er durch diesen Schenkel arretiert wird, wenn der Auslösemechanismus (20) von dem Ein- Zustand zu dem ausgelösten Zustand übergeht.

3. Schutzschalter nach Anspruch 2, in dem der Auslösemechanismus eine Auslösefeder (24) enthält, **dadurch gekennzeichnet, dass** eine Feder (26) für Rückstellung in die Aus-Stellung dem Knopf (B) zugeordnet ist, und dass von dem den Anschlagzapfen (18) tragenden Drehelement aus gesehen das auf das elastische Organ (30) zurückzuführende Moment größer als das auf die Rückstellfeder zurückzuführende Moment, jedoch kleiner als die Summe der auf die Auslösefeder (24) und die Rückstellfeder (26) zurückzuführenden Momente ist.

4. Schutzschalter nach Anspruch 2, **dadurch gekennzeichnet, dass** der Halteschenkel (31) der Drehfeder durch den Anschlagzapfen (18) in einer Winkelstellung des Schenkels vorbelastbar wird, die in die Aus-Ein-Richtung anders als zur Auslösestellung hin ist.

5. Schutzschalter nach Anspruch 4, **dadurch gekennzeichnet, dass** die Drehfeder (30) in einem Lager (33) einer Abdeckplatte (10b) des Gehäuses des Schutzschalters schwingend angebracht ist und einen Abstützschenkel (32) aufweist, der in der einen und in der anderen Schwenkrichtung gegen einen jeweiligen festen Anschlag (34, 35) gedrückt werden kann, wobei das Lager der Feder und die Anschläge für ihren Abstützschenkel hinter der Wand (10c) der Abdeckplatte gebildet oder angeordnet sind.

6. Schutzschalter nach Anspruch 4, **dadurch gekennzeichnet, dass** der Anschlagzapfen (18) in der Aus-Ein-Richtung eine Rampe (18a) aufweist, die den Eingriff des Halteschenkels (31) erleichtert.
